# EUROPÄISCHE PATENTSCHRIFT

(11) **EP 1 593 138 B1**
(45) Veröffentlichungstag und Bekanntmachung des Hinweises auf die Patenterteilung: **08.04.2009**
(21) Anmeldenummer: 03815822.6
(22) Anmeldetag: 16.12.2003
(51) Int. Cl.: H01H 33/02, H02B 13/035, H01R 13/631

(54) **ELEKTRISCHE KONTAKTANORDNUNG**
ELECTRIC CONTACT ARRANGEMENT
ARRANGEMENT DE CONTACT ELECTRIQUE

(30) Priorität: 13.02.2003 DE 10306539
(43) Veröffentlichungstag der Anmeldung: 09.11.2005
(73) Patentinhaber: SIEMENS AKTIENGESELLSCHAFT, 80333 München (DE)
(72) Erfinder: KRETZSCHMAR, Karl, 13469 Berlin (DE); STENZEL, Peter, 14612 Falkensee (DE); TRACHE, Uwe, 16341 Zepernick (DE)
(86) Internationale Anmeldenummer: PCT/DE2003/004235
(87) Internationale Veröffentlichungsnummer: WO 2004/073007

(56) Entgegenhaltungen:
- EP-A- 0 537 868
- US-A- 2 086 424
- US-A- 2 123 631
- US-A- 2 179 636
- US-A- 2 954 542
- US-A- 3 064 226
- US-A- 3 319 214

## Beschreibung

Die Erfindung bezieht sich auf eine elektrische Kontaktanordnung mit einem einen ersten Kontaktbereich aufweisenden ersten Kontaktstück und einem einen zweiten Kontaktbereich aufweisenden zweiten Kontaktstück, wobei das erste Kontaktstück mit dem zweiten Kontaktstück mittels eines einen dritten und einen vierten Kontaktbereich aufweisenden Kuppelkontaktstückes elektrisch verbindbar ist, wobei dem ersten und dem zweiten Kontaktbereich jeweils der dritte oder der vierte Kontaktbereich zugeordnet ist, wobei die jeweils einander zugeordneten Kontaktbereiche je eine Kontaktöffnung und je einen in die Kontaktöffnung einsteckbaren Kontaktbolzen aufweisen, wobei die Kontaktbolzen an ihren den Kontaktöffnungen zugewandten Enden zumindest bezüglich einer Ebene einen konvexen Abschnitt aufweisen

Eine elektrische Kontaktanordnung ist beispielsweise aus der Offenlegungsschrift DE 39 04 439 A1 bekannt. Eine dort als Trennkontaktvorrichtung beschriebene elektrische Kontaktanordnung verbindet einen ortsfesten Anschlussleiter mit einem Gegenkontaktstück, das an einer Unterbrechereinheit eines Druckgasleistungsschalters angeordnet ist. Zur elektrischen Verbindung ist ein Kontaktlamellen enthaltendes Mantelstück vorgesehen.

Das Mantelstück verbindet den Anschlussleiter sowie das Gegenkontaktstück starr miteinander. Mechanische Schwingungen der einzelnen Leiter zueinander werden über das Mantelstück übertragen.

Bei Schaltvorgängen der Unterbrechereinheit des Druckgasleistungsschalters entstehende Schwingungen können die elektrische Kontaktgabe an der elektrischen Kontaktanordnung langfristig negativ beeinflussen.

Weiter ist aus der US 3,319,241 bekannt, ein Kuppelkontaktstück mit einer Einschnürung versehen, wobei in die Einschnürung eine Isolierscheibe eingelegt ist. Über die Isolierscheibe wird das Kuppelkontaktstück in einem rohrförmigen Gehäuse gehalten. Durch die scheibenförmige Gestalt ist eine Bewegbarkeit des Kuppelkontaktstückes in axialer Richtung möglich. Radiale Bewegungen oder beispielsweise Verkippungen, können aufgrund der kolbenartigen Gestalt der Isolierscheibe welche in das zylinderförmige Gehäuse eingepasst ist, nicht ausgeführt werden. Somit ist es nicht möglich, auf Schwingungen in geeigneter Weise zu reagieren.

Weiter ist aus der US 2,086,424 bekannt, ein Kuppelkontaktstück mittels Federelementen zu positionieren. Um die Federelemente am Kuppelkontaktstück radial anpressen zu können, ist das Kuppelkontaktstück von einem zusätzlichen Gehäuse umgeben. Durch das zusätzliche Gehäuse und die Federelemente wird die Anzahl der bewegbaren Teile und damit die Masse des schwingfähigen Systems erhöht. Mit zunehmender Masse steigt auch die Empfindlichkeit gegenüber Schwingungen.

Eine elektrische Kontaktanordnung der eingangs genannten Art ist aus der US 3,064,226 bekannt. Dort ist ein Kuppelkontaktstück vorgesehen, welches mittels Federkräften gegen Kontaktbereiche eines ersten und eines zweiten Kontaktstückes gepresst ist. Eine Positionierung zu den Kontaktstücken wird durch die aufgebrachten Federkräfte sichergestellt. Um ein axiales Verschieben zu verhindern, sind Anschläge vorgesehen, gegen welche das Kuppelkontaktstück schlägt. Auch bei dieser Ausgestaltung wird durch die Anbringung von zusätzlichen Federelementen die Masse der bewegten Teile erhöht. Weiterhin sind die bewegbaren Teile zwischen den Anschlägen frei verschiebbar. Somit kann eine zur Verfügung stehende freie Wegstrecke zum Beschleunigen der bewegten Masse genutzt werden. Eine Beschleunigung der bewegten Masse ist nachteilig, da eine Kraftwirkung vergrößert und ein Schwingen unterstützt wird.

Der vorliegenden Erfindung liegt die Aufgabe zugrunde, eine elektrische Kontaktanordnung der eingangs genannten Art so auszubilden, dass die Anordnung gegenüber mechanischen Schwingungen unempfindlicher ist.

Die Aufgabe wird bei einer elektrischen Kontaktanordnung der eingangs genannten Art erfindungsgemäß dadurch gelöst, dass das Kuppelkontaktstück in einer Lagerpfanne gleitend gelagert ist.

Durch die Verwendung zweier Steckverbindungen, von denen jede jeweils konvexe Abschnitte aufweist, ist das erste Kontaktstück von dem zweiten Kontaktstück mechanisch entkoppelt. Das Kuppelkontaktstück kann sich in Abhängigkeit der Bewegungen der beiden Kontaktstücke bewegen und ermöglicht Ausgleichsbewegungen. Sollten sich die konvexen Abschnitte lediglich bezüglich einer Ebene erstrecken, d.h. nur zweidimensional konvex sein, so ergeben sich kleinvolumige elektrische Kontaktanordnungen, bei denen das Kuppelkontaktstück innerhalb der Ebene schwenkbar ist. Derartige Anordnungen können beispielsweise aus einem Blech ausgestanzte Kontaktbolzen aufweisen, wobei die Kontaktbolzen in schlitzförmige Öffnungen einsteckbar sind. Eine gute Kontaktierung bei einer guten Entkoppelung lateraler Kräfte gewährleistet eine Ausgestaltung der konvexen Abschnitte als rotationssymmetrische Abschnitte. Laterale Bewegungen des ersten Kontaktstückes relativ zu dem zweiten Kontaktstück sind unter Beibehaltung der erforderlichen elektrischen Kontaktierung voneinander entkoppelt.

Durch die Lagerung des Kuppelkontaktstückes in einer Lagerpfanne werden die Kontaktbereiche von Kräften entlastet, die durch die Masse des Kuppelkontaktstückes bedingt sind. Die Lagerpfanne führt das Kuppelkontaktstück und nimmt deren Gewichtskräfte auf. Die Lagerpfanne kann aus verschiedenen Materialien, wie beispielsweise Metallen oder Kunststoffen, bestehen. Besonders vorteilhaft sind beispielsweise selbstschmierende Kunststoffe, die ein leichtgängiges Gleiten des Kuppelkontaktstückes in der Lagerpfanne ermöglichen. Ein geeigneter Kunststoff ist beispielsweise Polytetrafluorethylen.

Weiterhin kann vorteilhaft vorgesehen sein, dass der erste und der zweite Kontaktbereich als Kontaktbolzen sowie der dritte und vierte Kontaktbereich als Kontaktöffnungen ausgebildet sind.

Eine derartige Ausgestaltung gestattet es, das Kuppelkontaktstück in einer einfachen Gestalt zu konstruieren. So kann das Kuppelkontaktstück beispielsweise in Form einer langgestreckten Hülse gestaltet sein, welche, wie bei einem Rohr, an axial gegenüberliegenden Enden Kontaktöffnungen aufweist. So ist es möglich, innerhalb eines Grundkörpers einen Käfig aus Kontaktlamellen einzubringen, welcher die notwendigen Kräfte zum Kontaktieren der Kontaktbolzen erzeugt.

Alternativ kann weiterhin vorgesehen sein, dass der erste und der zweite Kontaktbereich als Kontaktöffnungen und der dritte und der vierte Kontaktbereich als Kontaktbolzen ausgebildet sind.

Bei einer derartigen Ausgestaltung der Kontaktanordnung ist das Kuppelkontaktstück in einer sehr schlanken Weise ausgestaltbar. Die Kontaktstücke können gedrungen, beispielsweise mit Schirmelektroden kombiniert, ausgestaltet sein. Derartige Anordnungen ist beispielsweise für elektrische Kontaktanordnungen in räumlich beengten Bereichen verwendbar.

Weiterhin kann vorteilhaft vorgesehen sein, dass der erste und der vierte Kontaktbereich als Kontaktöffnungen und der zweite und dritte Kontaktbereich als Kontaktbolzen ausgebildet sind.

Eine derartige Ausgestaltung einer elektrischen Kontaktanordnung gestattet sowohl die Herstellung eines elektrischen Kontaktes unter Verwendung des Kuppelkontaktstückes mit den Vorteilen hinsichtlich der Entkoppelung von an den Kontaktstücken auftretenden lateralen Kräften, als auch die unmittelbare Koppelung der Kontaktstücke miteinander. Für eine unmittelbare Koppelung der Kontaktstücke miteinander ist es notwendig, die Abmessungen der Kontaktöffnungen sowie der konvexen Abschnitte des Kuppelkontaktstückes bzw. der Kontaktstücke aufeinander abzustimmen. Eine direkte elektrische Verbindung der Kontaktstücke miteinander kann beispielsweise an Geräten vorgesehen sein, welche keine bzw. nur geringe laterale Bewegungen der Kontaktstücke zueinander erwarten lassen. Somit ist eine flexible Verwendung der elektrischen Kontaktanordnung zum einen mit, zum anderen ohne das Kuppelkontaktstück ermöglicht.

Vorteilhafterweise kann weiterhin vorgesehen sein, dass die Längsachsen der Kontaktbolzen in einer Projektion zueinander stumpfwinklig angeordnet sind.

Vorzugsweise sollten die Längsachsen der Kontaktbolzen annähernd parallel nahezu deckungsgleich zueinander angeordnet sein. Dadurch ist eine einfache Koppelung möglich. In einer Projektion auf eine Ebene ist es jedoch zulässig, dass die Längsachsen der Kontaktbolzen stumpfwinklig zueinander angeordnet sind. Damit ist die elektrische Kontaktanordnung auch dazu geeignet, fertigungsbedingte Versätze oder Verkippungen der Kontaktstücke zueinander auszugleichen.

Eine weitere vorteilhafte Ausgestaltung kann vorsehen, dass das Kuppelkontaktstück in einer Lagerpfanne gleitend gelagert ist.

Vorteilhafterweise kann vorgesehen sein, dass einer der Kontaktbolzen durch die Lagerpfanne hindurchgreift.

Weiterhin kann auch vorteilhaft vorgesehen sein, dass die Lagerpfanne in einer der Kontaktöffnungen liegt.

Anordnungen der Lagerpfanne um einen Kontaktbolzen herum oder innerhalb einer Kontaktöffnung ermöglichen sehr kompakte Ausgestaltungen der elektrischen Kontaktanordnung. Bei derartigen Ausgestaltungen kann zur Halterung der Lagerpfanne dieselbe Baugruppe Verwendung finden, die auch einen Kontaktbolzen bzw. eine Kontaktöffnung trägt. Separate Abfang- und Stützeinrichtungen zur Halterung des Kuppelkontaktstückes sind so nicht erforderlich.

Weiterhin kann vorteilhafterweise vorgesehen sein, dass die Lagerpfanne eine allseitig zu einer Längsachse des Kuppelkontaktstückes gerichtete Bewegung des Kuppelkontaktstückes ermöglicht.

Durch das allseitige Unterstützen der Bewegbarkeit des Kuppelkontaktstückes ist die elektrische Kontaktanordnung in nahezu allen Lagen effektiv von Gewichtskräften des Kuppelkontaktstückes entlastet. Beispielsweise kann das Kuppelkontaktstück um seine Längsachse selbst drehbar sein und auch taumelnde Bewegungen ausführen. Die Lagerschale kann dabei so konstruiert sein, dass selbst Präzessionsbewegungen um die Längsachse des Kuppelkontaktstückes unterstützt werden. Als Lagerpfanne können beispielsweise Abschnitte einer Kugelkappe vorgesehen sein, wobei sowohl die konkave als auch die konvexe Seite der Kugelkappe als Lagerpfanne Verwendung finden kann.

Eine weitere vorteilhafte Ausgestaltung kann vorsehen, dass zumindest eine der Kontaktöffnungen von einer Fläche umgrenzt ist, die Teil einer Kugelkappe ist.

Im Zusammenspiel mit einer Lagerpfanne kann die Fläche, welche eine der Kontaktöffnungen umgrenzt, als Gegenlager der Lagerpfanne dienen. Neben der Funktion des Gegenlagers stellt eine kalottenförmige Umgrenzung der Kontaktöffnung auch eine dielektrisch günstige Ausgestaltung dar.

Im Folgenden wird die Erfindung anhand von Ausführungsbeispielen in einer Zeichnung schematisch gezeigt und nachfolgend näher beschrieben.

Dabei zeigt die
- Figur 1: eine erste Ausgestaltungsvariante einer elektrischen Kontaktanordnung, die
- Figur 2: eine zweite Ausgestaltungsvariante einer elektrischen Kontaktanordnung, die
- Figur 3: eine dritte Ausgestaltungsvariante einer elektrischen Kontaktanordnung, die
- Figur 4: eine vierte Ausgestaltungsvariante einer elektrischen Kontaktanordnung und die
- Figur 5: einen druckgasisolierten Leistungsschalter in Dead-Tank-Bauweise mit einer elektrischen Kontaktanordnung.

Die Figur 1 zeigt eine erste Variante einer elektrischen Kontaktanordnung 100. Die elektrische Kontaktanordnung 100 weist ein erstes Kontaktstück 101 sowie ein zweites Kontaktstück 102 auf. Das erste Kontaktstück 101 ist an einem ersten Kontaktträger 103 befestigt. Die Befestigung erfolgt beispielsweise mittels einer Schraubverbindung. Das zweite Kontaktstück 102 ist an einem zweiten Kontaktträger 104 befestigt. Die Kontaktträger 103, 104 sind voneinander mechanisch entkoppelt. Das erste Kontaktstück 101 ist mit dem zweiten Kontaktstück 102 mittels eines Kuppelkontaktstückes 105 elektrisch leitend verbunden. Das zweite Kontaktstück 102 ist mit dem zweiten Kontaktträger 104 in einer nicht näher dargestellten Weise verbunden, beispielsweise durch eine Schraubverbindung.

Das erste Kontaktstück 101 und das zweite Kontaktstück 102 sind jeweils als rotationssymmetrische Körper ausgebildet. Entlang ihrer Längsachsen erstreckt sich jeweils ein zylinderförmiger Grundkörper. Die Längsachsen sind annähernd parallel zueinander ausgerichtet. Im Idealfall sind die Längsachsen deckungsgleich. An den einander zugewandten Enden des ersten Kontaktstückes 101 und des zweiten Kontaktstückes 102 weisen die Kontaktstücke 101, 102 einen konvexen Abschnitt auf. Im vorliegenden Ausführungsbeispiel sind die konvexen Abschnitte jeweils durch eine kugelförmige Verdickung gebildet.

Das Kuppelkontaktstück 105 weist einen rohrartigen Grundkörper 106 auf. Der rohrartige Grundkörper 106 ist zu den stirnseitigen Enden jeweils kalottenförmig verdickt ausgebildet. Diese kalottenförmige Verdickung dient der Steuerung des elektrischen Feldes. Im Innern des Grundkörpers 106 ist ein Kontaktlamellenkäfig 107 angeordnet. Der Kontaktlamellenkäfig 107 federt. Stirnseitig weist das Kuppelkontaktstück 105 einen dritten Kontaktbereich 108 sowie einen vierten Kontaktbereich 109 auf. Der dritte Kontaktbereich 108 und der vierte Kontaktbereich 109 sind als Kontaktöffnungen, in diesem Falle als Kontaktbuchsen, ausgebildet. An den einander zugewandten Enden des ersten Kontaktstückes 101 und des zweiten Kontaktstückes 102 weist das erste Kontaktstück 101 im Bereich des konvexen Abschnittes einen ersten Kontaktbereich 110 auf. Das zweite Kontaktstück 102 weist in seinem konvexen Abschnitt einen zweiten Kontaktbereich 111 auf. Der erste und der zweite Kontaktbereich 110, 111 sind als Kontaktbolzen ausgebildet. Der erste Kontaktbereich 110 ist mit dem dritten Kontaktbereich 108 elektrisch leitend verbunden. Der zweite Kontaktbereich 111 ist mit dem vierten Kontaktbereich 109 elektrisch leitend verbunden. Aufgrund der rotationssymmetrischen Ausgestaltung des ersten Kontaktstückes 101, des zweiten Kontaktstückes 102 sowie des Kuppelkontaktstückes 105 ist das Kuppelkontaktstück 105 auf dem ersten Kontaktstück 101 und dem zweiten Kontaktstück 102 drehbar sowie längsverschiebbar. Der Kontaktlamellenkäfig 107 ist derartig dimensioniert, dass er sich den ersten Kontaktbereich 110 und den zweiten Kontaktbereich 111 aufpresst und dabei eine elektrische Kontaktierung sicherstellt, wobei eine Bewegbarkeit des Kuppelkontaktstückes 105 weiterhin gegeben ist.

Zur Entlastung der Kontaktbereiche von durch die Masse des Kuppelkontaktstückes 105 ausgehenden Gewichtskräften ist an dem zweiten Kontaktstück 102 eine Lagerpfanne 112 angeordnet. Die Lagerpfanne 112 ist ringförmig ausgestaltet und wird von dem zweiten Kontaktstück 102 zentrisch durchstoßen. Die Lagerpfanne 112 weist einen im Wesentlichen konkav geformten Lagerbereich auf, in welchem ein konvex geformter Abschnitt des Grundkörpers 106 gelagert ist. Die Lagerpfanne 112 ist aus PTFE gefertigt und ermöglicht dadurch ein leichtgängiges Gleiten des Kuppelkontaktstückes 105 in der Lagerpfanne 112.

Durch die Verschiebbarkeit des Kuppelkontaktstückes 105 entlang des ersten Kontaktstückes 101 und des zweiten Kontaktstückes 102 (vgl. Doppelpfeil 113) ist zum Montieren des ersten Kontaktstückes 101 an dem ersten Kontaktträger 103 und des zweiten Kontaktstückes 102 an dem zweiten Kontaktträger 104 wechselweise ein vergrößerter Montageraum schaffbar, um beispielsweise die zum Befestigen vorgesehenen Schraubverbindungen zu lösen. Dadurch ist einfacher Ein- und Ausbau der elektrischen Kontaktanordnung ermöglicht. Bei einer entsprechenden Dimensionierung der Kontaktstücke 101, 102 sowie des Kuppelkontaktstückes 105 besteht weiterhin die Möglichkeit, das Kuppelkontaktstück 105 vollständig auf eines der beiden Kontaktstücke 101, 102 zurückzuschieben und so mittels der elektrischen Kontaktanordnung 100 eine elektrische Trennstelle zu schaffen.

Durch die Bewegbarkeit des Kuppelkontaktstückes 105 und die federbelastete Kontaktierung der Kontaktbereiche sind die an einem oder an beiden Kontaktstücken 101, 102 auftretenden Schwingungen oder Bewegungen in lateralen Richtungen voneinander entkoppelt. Somit treten keine mechanischen Verspannungen auf, welche die elektrische Kontaktanordnung 100 in ihrer mechanischen sowie elektrischen Wirksamkeit beeinträchtigen könnten.

In den Figuren 2, 3 und 4 sind Varianten einer elektrischen Kontaktanordnung dargestellt, die jeweils hinsichtlich ihrer mechanischen sowie elektrischen Eigenschaften annähernd gleichwertig sind. In der Figur 2 ist eine zweite Variante einer elektrischen Kontaktanordnung 200 dargestellt. Die elektrische Kontaktanordnung 200 weist ein erstes Kontaktstück 201 sowie ein zweites Kontaktstück 202 auf. Das erste Kontaktstück 201 ist mit dem zweiten Kontaktstück 202 mittels eines Kuppelkontaktstückes 203 elektrisch leitend verbunden. Das erste Kontaktstück 201 weist einen ersten als Kontaktöffnung ausgebildeten Kontaktbereich 204 auf. Das zweite Kontaktstück 202 weist einen zweiten als Kontaktöffnung ausgebildeten Kontaktbereich 205 auf. Das Kuppelkontaktstück 203 ist als rotationssymmetrischer langgestreckter Kontaktbolzen ausgebildet und weist an seinen Enden jeweils einen dritten Kontaktbereich 206 sowie einen vierten Kontaktbereich 207 auf. Der dritte und vierte Kontaktbereich 206, 207 sind jeweils als konvexe Abschnitte ausgestaltet, in dem vorliegenden in der Figur 2 dargestellten Ausführungsbeispiel in Form einer Kugel. Dem zweiten Kontaktstück 202 ist eine in der Kontaktöffnung liegende Lagerpfanne 208 zugeordnet. Die Lagerpfanne 208 dient der Lagerung des Kuppelkontaktstückes 203. Hinsichtlich der Bewegbarkeit der Montierbarkeit des Ein- und Ausbauens des Kuppelkontaktstückes 203 wird auf die Beschreibung zu der Figur 1 verwiesen.

Die in den Figuren 3 und 4 dargestellten Ausgestaltungsvarianten gehen aus Kombinationen der in den Figuren 1 und 2 dargestellten Ausgestaltungsvarianten hervor.

Die in der Figur 3 gezeigte dritte Ausgestaltungsvariante zeigt eine elektrische Kontaktanordnung 300. Die elektrische Kontaktanordnung 300 weist ein erstes Kontaktstück 301 sowie ein zweites Kontaktstück 302 auf. Das erste Kontaktstück 301 ist mit dem zweiten Kontaktstück 302 mittels eines Kuppelkontaktstückes 304 elektrisch leitend verbunden. Der erste Kontaktbereich 305 des ersten Kontaktstückes 301 ist als Kontaktöffnung ausgebildet. Der zweite Kontaktbereich 306 des zweiten Kontaktstückes 302 ist als Kontaktbolzen ausgebildet. Der dritte Kontaktbereich 307 des Kuppelkontaktstückes 304 ist ebenfalls als Kontaktbolzen ausgebildet. Der vierte Kontaktbereich 308 des Kuppelkontaktstückes 304 ist als Kontaktöffnung ausgebildet. Die Kontaktbolzen sind an ihren freien Enden wiederum mit einer einen konvexen Abschnitt bildenden Kugel ausgestattet und wirken mit den jeweils einen Kontaktlamellenkäfig aufweisenden Kontaktöffnungen zusammen. Zur Lagerung des Kuppelkontaktstückes 304 ist dem zweiten Kontaktstück 302 eine ringförmige Lagerpfanne 309 zugeordnet.

Die vierte Ausgestaltungsvariante einer elektrischen Kontaktanordnung 400 ist in der Figur 4 dargestellt. Die elektrische Kontaktanordnung 400 weist ein erstes Kontaktstück 401 sowie ein zweites Kontaktstück 402 auf. Das erste Kontaktstück 401 ist mit dem zweiten Kontaktstück 402 mittels eines Kuppelkontaktstückes 403 elektrisch leitend verbunden. Das erste Kontaktstück 401 weist einen ersten Kontaktbereich 404 auf. Der erste Kontaktbereich 404 ist als Kontaktöffnung ausgebildet. Das zweite Kontaktstück 402 weist einen zweiten Kontaktbereich 405 auf. Der zweite Kontaktbereich 405 ist als ein eine kugelförmige Verdickung aufweisender Kontaktbolzen ausgebildet. Das Kuppelkontaktstück 403 weist einen dritten Kontaktbereich 406 sowie einen vierten Kontaktbereich 407 auf. Der dritte Kontaktbereich 406 ist als Kontaktbolzen ausgebildet. Der vierte Kontaktbereich 407 ist als Kontaktöffnung ausgebildet. Das Kuppelkontaktstück 403 stützt sich über den kugelförmigen konvexen Abschnitt des dritten Kontaktbereiches 406 in einer Lagerpfanne 408 ab. Die Lagerpfanne 408 ist in der als erster Kontaktbereich 401 ausgebildeten Kontaktöffnung angeordnet.

Die Figur 5 zeigt eine charakteristische Anwendung einer der vorstehend beschriebenen Kontaktanordnungen. Die Figur 5 zeigt einen druckgasisolierten Hochspannungsleistungsschalter 500. Innerhalb eines Kapselungsgehäuses 501 ist eine Unterbrechereinheit 502 isoliert gehalten. Zur Durchführung von elektrischen Leitern durch eine Wandung des Kapselungsgehäuses 501 sind an dem Kapselungsgehäuse 501 Hochspannungsfreiluftdurchführungen 503a, 503b angeordnet. Innerhalb der Hochspannungsfreiluftdurchführungen 503a,b sind elektrische Leiter 504a,b gehalten. Die elektrischen Leiter 504a,b sind beispielsweise mittels Scheibenisolatoren 505a,b gehalten. Zur Ankopplung der elektrischen Leiter 504a,b an die elektrischen Anschlusspunkte der Unterbrechereinheit 502 sind vorstehend beschriebene elektrische Kontaktanordnungen 506a,b eingesetzt. Durch die elektrischen Kontaktanordnungen 506a,b ist die Unterbrechereinheit 502 "flexibel" mit den elektrischen Leitern 504a,b verbunden.

Die bei einem Schaltvorgang der Unterbrechereinheit 502 auftretenden Schwingungen sind durch die elektrischen Kontaktanordnungen 506a,b von den elektrischen Leitern 504a,b entkoppelt. Durch diese Entkoppelung ist die mechanische Belastung der Hochspannungsfreiluftdurchführungen 503a,b vermindert. Insbesondere die im Innern der Hochspannungsfreiluftdurchführungen 503a,b zum Befestigen der elektrischen Leiter 504a,b notwendigen Befestigungseinrichtungen, wie beispielsweise die Scheibenisolatoren 505a,b sind so vor einer mechanischen Beschädigung geschützt.

## Patentansprüche

1. Elektrische Kontaktanordnung (100, 200, 300, 400, 506a,b) mit einem einen ersten Kontaktbereich (110, 204, 305, 404) aufweisenden ersten Kontaktstück (101, 201, 301, 401) und einem einen zweiten Kontaktbereich (111, 205, 306, 405) aufweisenden zweiten Kontaktstück (102, 202, 302, 402), wobei das erste Kontaktstück (101, 201, 301, 401) mit dem zweiten Kontaktstück (102, 202, 302, 402) mittels eines einen dritten und einen vierten Kontaktbereich (108, 206, 307, 406; 109, 207 308, 407), 407) aufweisenden Kuppelkontaktstückes (105, 203, 304, 403) elektrisch verbindbar ist, wobei dem ersten und dem zweiten Kontaktbereich (110, 204, 305, 404; 111, 205, 306, 405) jeweils der dritte oder der vierte Kontaktbereich (108, 206, 307, 406; 109, 207 308, 407) zugeordnet ist, wobei die jeweils einander zugeordneten Kontaktbereiche (110, 204, 305, 404; 111, 205, 306, 405; 108, 206, 307, 406; 109, 207 308, 407) je eine Kontaktöffnung und je einen in die Kontaktöffnung einsteckbaren Kontaktbolzen aufweisen, wobei die Kontaktbolzen an ihren den Kontaktöffnungen zugewandten Enden zumindest bezüglich einer Ebene einen konvexen Abschnitt aufweisen,
**dadurch gekennzeichnet, dass**
das Kuppelkontaktstück (105, 203, 304, 403) in einer Lagerpfanne (112, 208, 304, 408) gleitend gelagert ist.

2. Elektrische Kontaktanordnung (100) nach Anspruch 1,
**dadurch gekennzeichnet, dass**
der erste und der zweite Kontaktbereich (110, 111) als Kontaktbolzen sowie der dritte und vierte Kontaktbereich (108, 109) als Kontaktöffnungen ausgebildet sind.

3. Elektrische Kontaktanordnung (200) nach Anspruch 1,
**dadurch gekennzeichnet, dass**
der erste und der zweite Kontaktbereich (204, 205) als Kontaktöffnungen und der dritte und der vierte Kontaktbereich (206, 207) als Kontaktbolzen ausgebildet sind.

4. Elektrische Kontaktanordnung (300, 400) nach Anspruch 1,
**dadurch gekennzeichnet, dass**
der erste und der vierte Kontaktbereich (305, 404; 308, 407) als Kontaktöffnungen und der zweite und dritte Kontaktbereich (306, 405; 307, 406) als Kontaktbolzen ausgebildet sind.

5. Elektrische Kontaktanordnung (100, 200, 300, 400, 506a,b) nach einem der Ansprüche 1 bis 4,
**dadurch gekennzeichnet, dass**
die Längsachsen der Kontaktbolzen in einer Projektion zueinander stumpfwinklig angeordnet sind.

6. Elektrische Kontaktanordnung (100, 300) nach einem der Ansprüche 1 bis 5,
**dadurch gekennzeichnet, dass**
einer der Kontaktbolzen durch die Lagerpfanne (112, 309) hindurchgreift.

7. Elektrische Kontaktanordnung (200, 400, 506a,b) nach einem der Ansprüche 1 bis 5,
**dadurch gekennzeichnet, dass**
die Lagerpfanne (208, 408) in einer der Kontaktöffnungen liegt.

8. Elektrische Kontaktanordnung (100, 200, 300, 400, 506a,b) nach einem der Ansprüche 1 bis 7,
**dadurch gekennzeichnet, dass**
die Lagerpfanne (112, 208, 309, 408) eine allseitig zu einer Längsachse des Kuppelkontaktstückes (105, 203, 304, 403) gerichtete Bewegung des Kuppelkontaktstückes (105, 203, 304, 403) ermöglicht.

9. Elektrische Kontaktanordnung (100, 200, 300, 400, 506a,b) nach einem der Ansprüche 1 bis 8,
**dadurch gekennzeichnet, dass**
zumindest eine der Kontaktöffnungen von einer Fläche umgrenzt ist, die Teil einer Kugelkappe ist.

## Claims

1. Electric contact arrangement (100, 200, 300, 400, 506a,b) with a first contact piece (101, 201, 301, 401) having a first contact region (110, 204, 305, 404) and a second contact piece (102, 202, 302, 402) having a second contact region (111, 205, 306, 405), the first contact piece (101, 201, 301, 401) being capable of being electrically connected to the second contact piece (102, 202, 302, 402) by means of a coupling contact piece (105, 205, 304, 403) having a third and a fourth contact region (108, 206, 307, 406; 109, 207, 308, 407), in each case the third or the fourth contact region (108, 206, 307, 406; 109, 207, 308, 407) being associated with the first and the second contact region (110, 204, 305, 404; 111, 205, 306, 405), the respectively mutually associated contact regions (110, 204, 305, 404; 111, 205, 306, 405; 108, 206, 307, 406; 109, 207, 308, 407) having in each case one contact opening and in each case one contact pin, which can be plugged into the contact opening, the contact pins having a convex section, at least with respect to a plane, at their ends facing the contact openings, **characterized in that** the coupling contact piece (105, 203, 304, 403) is mounted in sliding fashion in a bearing socket (112, 208, 304, 408).

2. Electrical contact arrangement (100) according to Claim 1, **characterized in that** the first and the second contact regions (110, 111) are in the form of contact pins and the third and fourth contact regions (108, 109) are in the form of contact openings.

3. Electric contact arrangement (200) according to Claim 1, **characterized in that** the first and the second contact regions (204, 205) are in the form of contact openings and the third and the fourth contact regions (206, 207) are in the form of contact pins.

4. Electric contact arrangement (300, 400) according to Claim 1, **characterized in that** the first and the fourth contact regions (305, 404; 308, 407) are in the form of contact openings and the second and third contact regions (306, 405; 307, 406) are in the form of contact pins.

5. Electric contact arrangement (100, 200, 300, 400, 506a,b) according to one of Claims 1 to 4, **characterized in that** the longitudinal axes of the contact pins are arranged in a projection at an obtuse angle with respect to one another.

6. Electric contact arrangement (100, 300) according to one of Claims 1 to 5, **characterized in that** one of the contact pins passes through the bearing socket (112, 309).

7. Electric contact arrangement (200, 400, 506a,b) according to one of Claims 1 to 5, **characterized in that** the bearing socket (208, 408) is positioned in one of the contact openings.

8. Electric contact arrangement (100, 200, 300, 400, 506a,b) according to one of Claims 1 to 7, **characterized in that** the bearing socket (112, 208, 309, 408) allows for a movement of the coupling contact piece (105, 203, 304, 403) which is directed on all sides towards a longitudinal axis of the coupling contact piece (105, 203, 304, 403).

9. Electric contact arrangement (100, 200, 300, 400, 506a,b) according to one of Claims 1 to 8, **characterized in that** at least one of the contact openings is bounded by a surface which is part of a spherical cap.

## Revendications

1. Agencement (100, 200, 300, 400, 506a,b) de contact électrique, comprenant une première pièce (101, 201,301, 401) de contact ayant une première partie (110, 204, 305, 404) et une deuxième pièce (102 , 202, 302, 402) de contact ayant une deuxième partie (111, 205, 306, 405) de contact, la première pièce (101, 201, 301, 401) de contact pouvant être reliée électriquement à la deuxième pièce (102, 202, 302, 402) de contact au moyen d'une pièce (105, 203, 304, 403) de contact de couplage ayant une troisième et une quatrième partie (108, 206, 307,406 ; 109, 207, 308, 407) de contact, respectivement la troisième ou la quatrième partie (108, 206, 307, 406 ; 109, 207, 308, 407) de contact étant associée à la première et à la deuxième partie (110, 204, 305, 404 ; 111, 205, 306, 405) de contact, dans lequel les parties (110, 204, 305, 404 ; 111, 205, 306, 405 ; 108, 206, 307, 406 ; 109, 207 308, 407) de contact associées respectivement les unes aux autres ont respectivement une ouverture de contact et on respectivement un axe de contact pouvant être enfilé dans l'ouverture de contact, les axes de contact ayant sur leur extrémité tournée vers les ouvertures de contact au moins un tronçon convexe rapporté à un plan,
**caractérisé en ce que** la pièce (105, 203, 304, 403) de contact de couplage est montée glissante dans une crapaudine (112, 208, 304, 408).

2. Agencement (100) de contact électrique suivant la revendication 1, **caractérisé en ce que** la première et la deuxième partie (110, 111) de contact sont constituées sous la forme d'axes de contact, tandis que la troisième et que la quatrième partie (108, 109) de contact sont constituées sous la forme d'ouvertures de contact.

3. Agencement (200) de contact électrique suivant la revendication 1, **caractérisé en ce que** la première et la deuxième partie (204, 205) de contact sont constituées sous la forme d'ouvertures de contact et la troisième et la quatrième partie (206, 207) sous la forme d'axes de contact.

4. Agencement (300, 400) de contact électrique suivant la revendication 1, **caractérisé en ce que** la première et la quatrième partie (305, 404 ; 308, 407) de contact sont constituées sous la forme d'ouvertures de contact et la deuxième et la troisième partie (306, 405 ; 307, 406) de contact sous la forme d'axes de contact.

5. Agencement (100, 200, 300, 400, 506a,b) de contact électrique suivant l'une des revendications 1 à 4, **caractérisé en ce que** les axes longitudinaux des axes de contact sont disposés en projection en faisant un angle obtus entre eux.

6. Agencement (100, 300) de contact électrique suivant l'une des revendications 1 à 5, **caractérisé en ce** l'un des axes de contact traverse la crapaudine (112, 309).

7. Agencement (200, 400, 506a,b) de contact électrique suivant l'une des revendications 1 à 5, **caractérisé en ce que** la crapaudine (208, 408) est dans l'une des ouvertures de contact.

8. Agencement (100, 200, 300, 400, 506a,b) de contact électrique suivant l'une des revendications 1 à 7, **caractérisé en ce que** la crapaudine (112, 208, 309, 408) autorise un mouvement de la pièce (105, 203, 304, 403) de contact de couplage dirigé de tout côté par rapport à un axe longitudinal de la pièce (105, 203, 304, 403) de couplage.

9. Agencement (100, 200, 300, 400, 506a,b) de contact électrique suivant l'une des revendications 1 à 8, **caractérisé en ce qu'**au moins l'une des ouvertures de contact est délimitée par une surface qui fait partie d'une calotte sphérique.
